# DEMANDE DE BREVET EUROPEEN

(11) **EP 4 406 458 A1**
(43) Date de publication de la demande: **31.07.2024**
(21) Numéro de dépôt: 24154069.9
(22) Date de dépôt: 26.01.2024
(51) Int. Cl.: A47C 31/00, A47C 31/10, A47C 21/02, A47C 21/06, A61G 7/05

(54) **ENSEMBLE DE MATELAS**

(30) Priorité: 27.01.2023 FR 2300804
(71) Demandeur: Mobiliss, 47110 Sainte-Livrade-sur-Lot (FR)
(72) Inventeur: GOTTI, Thierry, Lucien, 47110 SAINTE-LIVRADE-SUR-LOT (FR)
(74) Mandataire: Aquinov

(57) **Abrégé**

L'invention concerne un ensemble (1) de matelas comprenant un sommier (2) et un matelas (3), lesdits sommier (2) et matelas (3) comportent chacun une face de contact (21, 31) comportant des moyens de liaison (4) réversibles, la face de contact (21) du sommier (2) venant en vis-à-vis de la face de contact (31) du matelas (3) et les moyens de liaison (4) réversibles des faces de contact étant agencés de sorte à coopérer entre eux. Selon l'invention, les moyens de liaison (4) de chaque face de contact (21, 31) comportent au moins une bande aimantée (420, 430) s'étendant sensiblement sur tout le long de ladite face de contact (21, 31), lesdites bandes aimantées (420, 430) étant agencées sur les faces de contact (21, 31) de sorte à coopérer entre elles pour former au moins une paire de bandes aimantées.

## Description

### Domaine technique.

L'invention se rapporte au domaine technique des ensembles de matelas comprenant un matelas et un sommier montés l'un sur l'autre, plus particulièrement aux moyens de liaison de l'ensemble de matelas.

### Etat de la technique.

Un matelas est destiné à fournir à son utilisateur une surface pour dormir qui peut durer plusieurs années. Cependant, leurs utilisations, en fonction des préférences de leurs utilisateurs peuvent varier, contraignant ces derniers à remplacer leur matelas de manière récurrente afin de répondre aux évolutions de leurs besoins.

De plus, lors d'un usage classique, un matelas, notamment la partie supérieure orientée vers l'utilisateur, est soumis à une usure accélérée, mais est aussi soumis à un salissement provoqué par exemple, à un liquide accidentellement déversé sur le matelas.

Il est connu pour répondre à ces problèmes, de former un ensemble de matelas comprenant un sommier en partie inférieure, non exposé à l'utilisateur, et un surmatelas en partie supérieure, exposé à l'utilisateur. Le matelas peut être aisément changé en fonction des préférences de l'utilisateur, ou encore lorsque le matelas doit être changé, particulièrement lors d'une contamination dans le domaine hospitalier ou encore gériatrique.

Cependant, un tel ensemble présente un inconvénient majeur, qui est celui de la fixation du matelas sur le sommier. En effet, la fixation doit permettre d'éviter le déplacement du matelas par rapport au matelas, notamment lorsqu'une personne endormie effectue un nombre élevé de mouvements, ou encore éviter un arrachage involontaire provoqué par des mouvements de personnes pouvant être très agités, comme les résidents d'hôpitaux psychiatriques.

Les moyens de fixation utilisés de nos jours comprennent des fermetures à glissière, des systèmes à boucles et crochets, des bandes auto-agrippantes ou encore des boutons.

Ainsi, l'utilisation de ces moyens de liaison nécessite un positionnement précis des moyens de liaison du matelas sur des moyens de liaison du sommier, entrainant une opération de mise en place lente et fastidieuse pour l'utilisateur.

Généralement, dans les milieux hospitaliers, le matelas, soumis à de nombreuses contaminations, est protégé par un drap housse de sécurité qu'il est nécessaire de changer très régulièrement. Ainsi, il est nécessaire de pouvoir changer ce drap housse de sécurité sans affecter l'intégrité de la fixation entre le matelas et le sommier.

En effet, les moyens de fixation entre le matelas et le surmatelas sont de nature à affecter, voire empêcher la mise en place d'un drap housse de sécurité nécessaire en milieu hospitalier.

L'invention se place donc dans ce contexte et cherche à résoudre l'ensemble des inconvénients précités.

Ainsi, l'invention cherche à rendre l'utilisation d'un ensemble de matelas plus aisément protégeable et lavable, dont la mise en place est facilitée et dont le système de fixation est plus performant.

### Présentation de l'invention.

L'invention a pour objet un ensemble de matelas aisé de mise en place, fiable, ayant un système de fixation performant afin d'éviter tout arrachage involontaire.

Un autre objet de l'invention est un ensemble de matelas facilement protégeable, comme des contaminants dans le domaine hospitalier.

A cet effet, il a été mis au point un ensemble de matelas comprenant un sommier et un matelas, lesdits sommier et matelas comportant chacun une face de contact comportant des moyens de liaison réversibles, la face de contact du matelas venant en vis-à-vis de la face de contact du surmatelas et les moyens de liaison réversibles des faces de contact étant agencés de sorte à coopérer entre eux.

Selon l'invention, les moyens de liaison de chaque face de contact comportent au moins une bande aimantée s'étendant sensiblement sur tout le long de ladite face de contact, lesdites bandes aimantées étant agencées sur les faces de contact de sorte à coopérer entre elles pour former au moins une paire de bandes aimantées.

On comprend ainsi, que chaque face de contact, respectivement du matelas et du sommier, comprend au moins une bande aimantée, destinées à se fixer l'une à l'autre afin de verrouiller en position le sommier sur le matelas et inversement.

On comprend également que les bandes aimantées de chacune des faces de contact, s'étendent de manière à recouvrir sensiblement toute la largeur ou toute la longueur de leur face de contact respective, en fonction de l'orientation voulue par l'opérateur afin de s'adapter à différentes dimensions de matelas et de sommier.

Ainsi, les bandes aimantées selon l'invention s'étendent sensiblement sur toute la largeur et une portion de la longueur des faces de contact ou encore sensiblement sur toute la longueur et une portion de la largeur.

Avantageusement, un ensemble de matelas muni de ce type de moyens de liaison offre une surface d'accroche plus grande, et par conséquent une fixation plus efficace, réduisant les risques d'arrachage involontaire ce qui permet par exemple, de réduire les risques pour les utilisateurs dans le domaine hospitalier.

De plus, de tels moyens de liaison permettent une mise en place aisée du matelas sur le sommier, ce qui entraine une facilité pour l'entretien du matelas, notamment son lavage. En effet, ces moyens de liaison permettent de mettre et d'enlever le matelas sur le sommier de manière aisée, puisque l'utilisateur n'a pas à se démener pour enlever et mettre en place, le matelas sur le sommier.

Au surplus, le fait d'avoir une bande aimantée comme moyen de liaison entre un sommier et matelas permet une production plus aisée, et une diminution du cout notamment en termes d'utilisation de matière brute.

Dans un mode de réalisation particulier, le matelas est recouvert d'un drap housse de protection contre des contaminants, dans le milieu hospitalier où les matelas sont soumis à une usure accélérée.

Dans un autre mode de réalisation, le matelas est recouvert d'un drap-housse de sécurité de prévention du suicide.

Le fait d'avoir de tels moyens de fixation permet la mise en place d'un drap housse de sécurité sans avoir à décoller lesdits moyens de fixation, et par conséquent entraine une amélioration de la durée de vie de l'ensemble sans affecter la fixation du sommier et du matelas.

Dans un mode de réalisation préféré, les moyens de liaison de chaque face de contact comportent au moins trois bandes aimantées distinctes, positionnées de manière sensiblement parallèle l'une de l'autre sur ladite face de contact.

Ainsi, la fixation du matelas sur le sommier est améliorée, permettant la diminution des risques d'arrachage, tout en permettant la possibilité de la mise en place d'un drap housse de protection ou de sécurité, sans décoller les moyens de liaison.

Dans un mode de réalisation particulier, les bandes aimantées sont disposées, sur chaque face de contact, de sorte qu'une bande aimantée soit disposée au centre de la largeur de ladite face de contact et les deux autres bandes sont disposées de part et d'autre de ladite paire montée au centre.

De ce fait, cette disposition des moyens de liaison permet une meilleure répartition des forces de liaison entre le matelas et le sommier entrainant une diminution du phénomène d'arrachage involontaire du surmatelas.

Dans un mode de réalisation particulier, chacune desdites deux autres bandes aimantées est disposée au niveau d'un bord de ladite face de contact.

Selon un autre mode de réalisation, seulement une des deux autres bandes aimantées est disposée au niveau d'un bord de ladite face de contact.

Selon un mode de réalisation préféré, les bandes aimantées d'une face de contact sont orientées dans le sens de la largeur de face de contact.

Selon un autre mode de réalisation, les bandes aimantées d'une face de contact sont orientées dans le sens de la longueur de la face de contact.

Dans encore un autre mode de réalisation, au moins une bande aimantée d'une face de contact est orientée de manière perpendiculaire à au moins une bande aimantée.

De préférence, chacun des sommiers et matelas comprend une partie centrale en mousse, ou toute autre matière connue de l'homme du métier afin de réaliser la fonction de matelas, recouverte par un tissu étanche, formant la face de contact, et des logements prévus entre le tissu étanche et la partie centrale, dans lesquelles sont logés les moyens de liaison réversibles de cette face de contact.

Dans un mode de réalisation particulier, l'ensemble de matelas est composé d'un matelas d'une épaisseur comprise entre 10 à 20 centimètres et d'un sommier d'une épaisseur comprise entre 25 et 50 centimètres.

Ainsi, de tels logements permettent de faciliter l'alignement des moyens de liaison, ce qui permet une mise en place et une fixation plus aisées du matelas sur le sommier.

Dans un mode de réalisation préféré, et afin de réduire les risques d'arrachage et l'usure de l'ensemble de matelas, les logements sont formés par des gaines prévues sur une face intérieure du tissu, opposée à la face de contact.

Dans un mode de réalisation particulier, les moyens de liaison sont thermoscellés et/ou collés sur la face intérieure du tissu afin de réduire les risques d'arrachage involontaire.

De préférence, les moyens de liaison possèdent une épaisseur comprise entre 5 et 50 millimètres.

Ainsi, cette épaisseur permet d'obtenir une force de liaison suffisante pour réduire les risques d'arrachage involontaire tout en ne déformant pas l'ensemble de matelas pour le confort de l'utilisateur.

Dans un mode de réalisation préféré, l'ensemble comprend au moins un coussin comprenant une face de contact avec le matelas et une face de contact avec le sommier, lesdites faces de contact comportant chacune, des moyens de liaison réversibles, lesdits moyens de liaison de chacune des faces de contact du coussin comportent au moins une bande aimantée, lesdites faces de contact du coussin venant en vis-à-vis d'une partie de la face de contact du matelas et de la face de contact du sommier, lesdites bandes aimantées des faces de contact du coussin et des faces du matelas et du sommier sont agencées de sorte à coopérer entre elles pour former au moins une paire de bandes aimantées.

De préférence, le coussin est agencé entre le matelas et le sommier et au moins une bande aimantée de la face de contact du coussin avec le matelas coopère avec au moins une bande aimantée de la face de contact du matelas, et au moins une bande aimantée de la face de contact du coussin avec le sommier coopère avec au moins une bande aimantée de la face de contact du sommier.

Dans un mode de réalisation particulier, le coussin est séparable en deux coussins indépendants l'un de l'autre, reliés entre eux par des moyens de liaisons réversibles, comme une bande auto-agrippante.

Dans un mode de réalisation particulier, l'ensemble de matelas comprend deux coussins, lesdits coussins sont agencés l'un dans une partie supérieure du sommier et matelas, dite partie tête et l'autre dans une partie inférieure du sommier et matelas, dite partie pied.

Ainsi, la présence de ces deux coussins permet de surélever la tête et/ou les pieds d'un patient, le tout en évitant un risque de chute desdits coussins dans l'ensemble.

### Brève description des figures.

D'autres avantages et caractéristiques de la présente invention sont maintenant décrits à l'aide d'exemples uniquement illustratifs et nullement limitatifs de la portée de l'invention, et à partir des dessins annexés, dessins sur lesquels les différentes figures représentent :
[Fig. 1] est une représentation schématique d'une coupe selon la largeur de l'ensemble de matelas selon l'invention.
[Fig. 2] est une représentation schématique d'une coupe selon la longueur de l'ensemble de matelas.

Dans la description qui suit, les éléments identiques, par structure ou par fonction, apparaissant sur différentes figures conservent, sauf précision contraire, les mêmes références.

### Description des modes de réalisation.

En référence aux [Fig. 1] et [Fig. 2], la présente invention concerne un ensemble 1 de matelas facilement protégeable et lavable, dont l'installation du matelas 3 sur le sommier 2 est facilitée, tout en ayant moins de risques de décrochage involontaire du matelas.

La présente invention est un ensemble 1 de matelas comprenant un sommier 2 et un matelas 3, par exemple un lit à destination du milieu hospitalier, par exemple dans le domaine psychiatrique.

L'invention concerne, et comme illustré en figure 1, un ensemble 1 de matelas comprenant un sommier 2 et de matelas 3, lesdits sommier 2 et matelas 3 comportent chacun une face de contact 21, 31 comportant des moyens de liaison 4 réversibles, la face de contact 21 du sommier 2 venant en vis-à-vis de la face de contact 31 du matelas 3 et les moyens de liaison 4 réversibles des faces de contact 21, 31 étant agencés de sorte à coopérer entre eux.

Les moyens de liaison 4 de chaque face de contact 21, 31 comportent au moins une bande aimantée 420, 430 s'étendant sensiblement sur tout le long de ladite face de contact 21, 31, lesdites bandes aimantées 420, 430 étant agencées sur les faces de contact 21, 31 de sorte à coopérer entre elles pour former au moins une paire de bandes aimantées.

Ainsi, un tel ensemble 1 possède une fixation plus efficace permettant de réduire le risque de décrochage involontaire des moyens de liaison 4, réduisant le risque de tout incident, notamment dans le domaine hospitalier.

L'ensemble de matelas est composé d'un matelas 3 d'une épaisseur de 15 centimètres et un sommier 2 d'une épaisseur de 40 centimètres. L'ensemble de matelas 1 comprend une épaisseur de 55 centimètres.

Pour ne pas déformer l'ensemble 1 de matelas, les bandes aimantées mesurent 10 millimètres d'épaisseur.

Dans un mode de réalisation préféré, et comme représenté en [Fig. 2], les moyens de liaison 4 de chaque face de contact 21, 31 comportent au moins trois bandes aimantées 420, 421, 422, 430, 431, 432 distinctes, positionnées de manière sensiblement parallèle l'une de l'autre sur ladite face de contact 21, 31.

Les bandes aimantées 420, 421, 422, 430, 431, 432 sont ainsi disposées de manière qu'une bande aimantée 420, 430 soit disposée au centre de la largeur de ladite face de contact 21, 31 et les deux autres bandes 421, 422, 431, 432 sont disposées de part et d'autre de ladite paire montée au centre.

Plus préférentiellement, chacune desdites deux autres bandes aimantées 421, 422, 431, 432 est disposée au niveau d'un bord de ladite face de contact 21, 31 et s'étendant sur la largeur de la face de contact (21, 31.

Selon un mode de réalisation préféré, chacun des sommiers 2 et matelas 3 comprend une partie centrale en mousse 22, 32, recouverte par un tissu 23, 33 formant la face de contact 21, 31, et des gaines 24, 34 prévus entre le tissu et la partie centrale, dans lesquelles sont logées les bandes aimantées 420, 421, 422, 430, 431, 432.

De préférence, les bandes aimantées 420, 421, 422, 430, 431, 432 sont thermoscellées sur la face intérieure de la gaine du tissu 23, 33.

La description qui précède explique clairement comment l'invention permet d'atteindre les objectifs qu'elle s'est fixée, à savoir la réduction du risque d'arrachage involontaire du matelas reposant sur le sommier, mais aussi d'en faciliter l'usage.

En tout état de cause, l'invention ne saurait se limiter aux modes de réalisation spécifiquement décrits dans ce document, et s'étend en particulier à tous moyens équivalents et à toute combinaison techniquement opérante de ces moyens.

## Revendications

1. Ensemble (1) de matelas comprenant un sommier (2) et un matelas (3), lesdits sommier (2) et matelas (3) comportent chacun une face de contact (21, 31) comportant des moyens de liaison (4) réversibles, la face de contact (21) du sommier (2) venant en vis-à-vis de la face de contact (31) du matelas (3) et les moyens de liaison (4) réversibles des faces de contact (21, 31) étant agencés de sorte à coopérer entre eux, **caractérisé en ce que** les moyens de liaison (4) de chaque face de contact (21, 31) comportent au moins une bande aimantée (420, 430) s'étendant sensiblement sur tout le long de ladite face de contact (21, 31), lesdites bandes aimantées (420, 430) étant agencées sur les faces de contact (21, 31) de sorte à coopérer entre elles pour former au moins une paire de bandes aimantées.

2. Ensemble (1) selon la revendication 1, **caractérisé en ce que** les moyens de liaison (4) de chaque face de contact (21, 31) comportent au moins trois bandes aimantées (420, 421, 422, 430, 431, 432) distinctes, positionnées de manière sensiblement parallèle l'une de l'autre sur ladite face de contact (21, 31).

3. Ensemble (1) selon la revendication 2, **caractérisé en ce que** les bandes aimantées (420, 421, 422, 430, 431, 432) sont disposées, sur chaque face de contact (21, 31), de sorte qu'une bande aimantée (420, 430) soit disposée au centre de la largeur de ladite face de contact (21, 31) et les deux autres bandes (421, 422, 431, 432) sont disposées de part et d'autre de ladite paire montée au centre.

4. Ensemble (1) selon la revendication 3, **caractérisé en ce que** chacune desdites deux autres bandes aimantées (421, 422, 431, 432) est disposée au niveau d'un bord de ladite face de contact (21, 31).

5. Ensemble (1) selon l'une des revendications 3 ou 4, **caractérisé en ce que** les bandes aimantées (420, 421, 422, 430, 431, 432) d'une face de contact (21, 31) sont orientées dans le sens de la largeur de face de contact (21, 31).

6. Ensemble (1) selon l'une des revendications précédentes, **caractérisé en ce que** chacun des sommiers (2) et matelas (3) comprend une partie centrale (22, 32) en mousse, recouverte par un tissu (23, 33) formant la face de contact (21, 31), et des logements (24, 34) prévus entre le tissu (23, 33) et la partie centrale (22, 32), dans lesquelles sont logés les moyens de liaison (4) réversibles de cette face de contact (21, 31).

7. Ensemble (1) selon la revendication 6, **caractérisé en ce que** les logements (24, 34) sont formés par des gaines prévues sur une face intérieure du tissu (23, 33), opposée à la face de contact (21, 31).

8. Ensemble (1) selon la revendication 7, **caractérisé en ce que** les moyens de liaison (4) sont thermoscellés et/ou collés et/ou cousus sur la face intérieure du tissu (23, 33).

9. Ensemble (1) selon l'une des revendications précédentes, **caractérisé en ce que** les moyens de liaison (4) possèdent une épaisseur comprise entre 5 et 50 millimètres.

10. Ensemble (1) selon l'une des revendication précédentes, **caractérisé en ce qu'**il comprend au moins un coussin comprenant une face de contact avec le matelas (3) et une face de contact avec le sommier (2), lesdites faces de contact comportant chacune, des moyens de liaison réversibles, lesdits moyens de liaison de chacune des faces de contact du coussin comportent au moins une bande aimantée, lesdites faces de contact du coussin venant en vis-à-vis d'une partie de la face de contact (31) du matelas (3) et de la face de contact (21) du sommier (2), lesdites bandes aimantées des faces de contact du coussin et des faces du matelas (31) et du sommier (21) sont agencées de sorte à coopérer entre elles pour former au moins une paire de bandes aimantées.
